# DEMANDE DE BREVET EUROPEEN

(11) **EP 2 644 536 A1**
(43) Date de publication de la demande: **02.10.2013**
(21) Numéro de dépôt: 13161522.1
(22) Date de dépôt: 28.03.2013
(51) Int. Cl.: B65F 1/14

(54) **Poubelle enterrée a barrière mobile**

(30) Priorité: 29.03.2012 FR 1252833
(71) Demandeur: Losfeld Willot, 59830 Cysoing (FR)
(72) Inventeur: Losfeld, Guy, 59830 CYSOING (FR)
(74) Mandataire: Balesta, Pierre

(57) **Abrégé**

L'invention porte sur une poubelle enterrée (10) comportant :
● un dispositif de collecte (18) ;
● un réceptacle à déchets (60) fixé en dessous du dispositif de collecte et destiné à être logé dans une cavité du sol;
● une barrière (36) mobile selon la direction longitudinale de la cavité, présentant une position rétractée dans laquelle la barrière est logée dans la cavité lorsque le réceptacle à déchets se trouve dans la cavité, et une position déployée dans laquelle la barrière s'étend au-delà du bord supérieur de la cavité lorsque le réceptacle à déchets est extrait de la cavité;
● des moyens de déplacement de la barrière mobile comportant au moins un contrepoids (50) coopérant avec la barrière (36) ;

L'invention se caractérise par le fait que le contrepoids (50) présente une forme annulaire et entoure le réceptacle à déchets (60) lorsque ce dernier est disposé dans la cavité (12).

## Description

### Arrière-plan de l'invention

La présente invention a trait au domaine des poubelles enterrées que l'on peut trouver notamment en agglomération ou bien sur des aires d'autoroute.

Un intérêt de ce type de poubelle réside dans le fait que le réceptacle recevant les déchets est au moins partiellement enterré sous la voirie publique, ce qui permet d'éviter d'encombrer la voirie et, dans le même temps, de pouvoir offrir un important volume de collecte.

La présente invention concerne plus particulièrement une poubelle destinée à être enterrée au moins partiellement dans une cavité cylindrique ménagée dans un sol, la cavité s'étendant selon une direction longitudinale, la poubelle comportant :
- un dispositif de collecte ;
- un réceptacle à déchets fixé en dessous du dispositif de collecte et destiné à être logé dans la cavité, l'ensemble formé du réceptacle à déchets et du dispositif de collecte étant muni d'un moyen de préhension afin de pouvoir extraire de la cavité le réceptacle avec le dispositif de collecte;
- une barrière mobile selon la direction longitudinale de la cavité, présentant une position rétractée dans laquelle la barrière est logée dans la cavité lorsque le réceptacle à déchets se trouve dans la cavité, et une position déployée dans laquelle la barrière s'étend au-delà du bord supérieur de la cavité lorsque le réceptacle à déchets est extrait de la cavité;
- des moyens de déplacement de la barrière mobile comportant au moins un contrepoids coopérant avec la barrière mobile.

Une telle poubelle enterrée est notamment connue des documents FR 2 797 855 et AU 2006 204 645.

Pour assurer la protection des opérateurs, mais aussi celle des piétons, cette poubelle comporte une corbeille de sécurité qui se déploie lorsque le réceptacle à déchets est retiré de la cavité. L'intérêt de cette corbeille de sécurité est d'empêcher qu'une personne tombe à l'intérieur de la cavité lorsque le réceptacle à déchets est extrait de la cavité.

Pour ce faire, la poubelle décrite dans ce document comporte deux contrepoids qui sont disposés de part et d'autre de la corbeille de sécurité.

Comme mentionné précédemment, les contrepoids permettent d'amener la barrière en position déployée lorsque le réceptacle à déchets est extrait de la cavité. Plus exactement, les contrepoids étant plus lourds que la barrière, cette dernière s'élève pendant que les contrepoids descendent.

L'inconvénient du dispositif décrit dans ce document, d'utiliser plusieurs contrepoids est que certains peuvent se déplacer avant d'autres, ce qui a pour effet d'incliner la barrière par rapport à une direction verticale. En raison de son inclinaison, la barrière peut venir frotter contre le réceptacle à déchets lors du retrait de ce dernier, ce qui a pour effet d'abimer voire de déchirer le réceptacle. Après plusieurs mouvements de la barrière, on risque donc de déchirer le réceptacle à l'intérieur de la cavité, et donc de déverser les déchets au fond de la cavité. Une telle situation doit être évitée dans la mesure où il est ensuite très difficile de récupérer les détritus tombés au fond de la cavité.

### Objet et résumé de l'invention

Un but de l'invention est de proposer une poubelle remédiant notamment à l'inconvénient précité.

L'invention atteint son but par le fait que le contrepoids présente une forme annulaire et entoure le réceptacle à déchets lorsque le réceptacle à déchets est disposé dans la cavité.

Ainsi, la force appliquée par le contrepoids sur la barrière est mieux répartie autour du réceptacle à déchets, ce qui permet un déplacement de la barrière en limitant le risque que cette dernière ne s'incline et ne vienne frotter contre le réceptacle à déchets.

Avantageusement, les moyens de déplacement comportent un unique contrepoids entourant le réceptacle à déchets lorsque ce dernier est disposé dans la cavité.

Ainsi, l'unique contrepoids se déplace d'un bloc de sorte qu'on ne risque pas, contrairement à l'art antérieur, que l'un des contrepoids se déplace plus rapidement que l'autre.

Avantageusement, le contrepoids présente une section de forme similaire à celle de la section transversale de la cavité.

Encore de préférence, le contrepoids et unique et présente une forme cylindrique configurée pour entourer le réceptacle à déchets lorsque ce dernier est logé dans la cavité.

Selon un mode de réalisation avantageux, la poubelle selon l'invention comporte en outre une armature agencée pour être logée dans la cavité et s'étendant selon la direction longitudinale de la cavité, le réceptacle à déchets est disposé à l'intérieur de l'armature lorsque ledit réceptacle est disposé dans la cavité, et la barrière est montée coulissante par rapport à l'armature.

On comprend que le contrepoids se déplace à l'intérieur de l'armature, ladite armature restant immobile dans la cavité lors du déploiement de la barrière. De préférence, lorsque le contrepoids est cylindrique, son diamètre est légèrement inférieur à celui de l'armature. De préférence, le diamètre du contrepoids est également légèrement supérieur à celui du réceptacle à déchets. Dans cette variante, la poubelle est donc particulièrement compacte.

L'armature porte donc la barrière ainsi que le contrepoids. Par suite, la poubelle peut être très facilement implantée dans une voirie dès lors qu'il suffit de descendre l'armature dans la cavité préalablement excavée pour que la poubelle soit immédiatement opérationnelle.

La poubelle selon l'invention est donc rapide et facile à installer.

De même, lors d'un éventuel entretien, la barrière et le contrepoids peuvent être très facilement et rapidement extrait de la cavité en retirant l'armature.

Avantageusement, le contrepoids est configuré pour se déplacer à l'intérieur de l'armature. Un intérêt est d'empêcher que le contrepoids ne frotte contre les parois de la cavité lors de son déplacement vertical. Cela facilite le déplacement du contrepoids. On évite ainsi les risques de coincement du contrepoids.

Avantageusement, l'armature est de forme cylindrique. Un intérêt de la forme cylindrique de l'armature est d'améliorer le guidage du contrepoids lors de son déplacement vertical.

De manière préférentielle, la barrière est fixée à l'armature par le biais d'organes de verrouillage démontables qui permettent de démonter rapidement et facilement la barrière de l'armature. Un tel démontage est particulièrement avantageux lorsque l'opérateur doit descendre dans la cavité, par exemple pour des travaux de maintenance.

Cette armature présente de préférence une forme générale cylindrique lorsque la cavité est elle-même cylindrique. De préférence, l'armature présente une hauteur sensiblement égale ou légèrement inférieure à la hauteur de la cavité.

Avantageusement, l'armature comprend des glissières longitudinales, les moyens de déplacement comprennent des montants montés coulissants dans les glissières, et le contrepoids est relié aux montants.

Le déplacement du contrepoids entraine le coulissement des montants dans les glissières, et donc le déplacement de la barrière dans un sens opposé à celui du déplacement du contrepoids, étant entendu que ces déplacements sont verticaux.

Selon un aspect particulièrement avantageux de l'invention, la barrière est fixée avec un jeu à l'extrémité supérieure des montants, tandis que le contrepoids est relié aux extrémités inférieures des montants.

Ce jeu permet d'éviter les déformations des montants qui peuvent être dues aux chocs subis par la barrière ou l'armature lors des manipulations successives du réceptacle à déchets, c'est-à-dire lorsque l'on sort et introduit le réceptacle dans la cavité. En d'autres termes, la barrière peut être légèrement déplacée par rapport aux montants afin d'absorber les chocs sans les transmettre aux montants.

De préférence, la barrière est fixée par son extrémité inférieure à l'extrémité supérieure des montants.

Selon un mode de réalisation préférentiel, le réceptacle à déchets est un sac, de préférence souple. Il peut également être muni d'un second sac intérieur afin d'améliorer l'étanchéité du réceptacle.

De préférence, le sac souple est constitué d'une virole souple dont l'extrémité inférieure comporte des moyens de fermeture permettant de fermer la partie de fond du sac.

L'extrémité inférieure de la virole souple peut donc être fermée grâce aux moyens de fermeture afin d'obturer le fond de sac lorsque ce dernier est logé dans la cavité, et aussi être ouverte pour vider le contenu du réceptacle à déchets, par exemple au-dessus d'une benne.

De manière préférentielle, les moyens de fermeture comportent une corde coopérant avec des anneaux disposés le long du bord inférieur de la virole de sorte que la partie de fond du sac peut être fermée en exerçant une traction sur la corde.

On comprend que la traction opérée sur la corde vient étrangler le bord inférieur de la virole, ce qui provoque la fermeture de la partie de fond du sac.

Pour maintenir le réceptacle à déchets en position fermée, les moyens de fermeture comportent avantageusement en outre un mécanisme de verrouillage de la corde, ce mécanisme étant fixé à la partie de fond du sac.

De préférence, le mécanisme de verrouillage comporte un ou plusieurs taquets coinceurs destinés à bloquer la corde afin de maintenir fermée la partie de fond du sac.

De manière connue par ailleurs, les taquets coinceurs, que l'on trouve notamment sur les voiliers, autorisent le déplacement de la corde que dans un sens. En l'espèce, les taquets coinceurs du mécanisme de verrouillage autorisent le déplacement de la corde uniquement dans un sens de serrage des anneaux, c'est-à-dire dans un sens de fermeture de la partie de fond du sac.

Pour permettre le rangement du bout de corde lorsque le sac est fermé, la poubelle selon l'invention comporte en outre une poche fixée à la partie de fond du sac et destinée à recevoir l'extrémité de la corde lorsque la partie de fond du sac est fermée.

De préférence, les moyens de fermeture sont entièrement situés sous le sac lorsque la partie de fond du sac est fermée. Un intérêt est que les moyens de fermeture ne viennent pas en buter contre l'armature, ou encore se coincer contre l'armature, lors de l'insertion ou lors de l'extraction du sac. Ainsi, grâce à l'invention, les moyens de fermeture n'entravent pas le déplacement du sac dans l'armature.

Avantageusement, le dispositif de collecte comprend un organe de collecte fixé au-dessus d'une plaque destinée à recouvrir la cavité tout en exerçant une pression sur la barrière mobile afin de l'amener et/ou la maintenir en position rétractée. Plus exactement, cette plaque est destinée à venir en appui sur le bord supérieur de la barrière afin de la pousser à l'intérieur de la cavité.

La masse du dispositif de collecte et de la plaque est supérieure à celle du contrepoids, lequel est plus lourd que la barrière.

On comprend donc que lorsque le réceptacle est amené dans la cavité, la plaque du dispositif de collecte vient appuyer sur la barrière afin de l'amener en position rétractée, ce qui entraine également le déplacement du contrepoids. Comme la masse du dispositif de collecte étant supérieure à celle du contrepoids, la barrière est maintenue en position rétractée.

Par ailleurs, lorsque le réceptacle est extrait de la cavité, la plaque n'exerce plus de pression sur la barrière, à la suite de quoi le contrepoids déplace la barrière pour l'amener en position déployée.

De manière préférentielle, la poubelle comporte en outre une cuve destinée à être logée dans la cavité afin de recevoir le réceptacle à déchets. De préférence, la cuve est entièrement logée dans la cavité, et encore de préférence l'armature est entièrement logée dans la cuve.

Cette cuve, préalablement introduite dans le sol, est réalisée en plastique ou bien en béton.

### Brève description des dessins

L'invention sera mieux comprise à la lecture de la description qui suit d'un mode de réalisation de l'invention donné à titre d'exemple non limitatif, en référence aux dessins annexés, sur lesquels :
- la figure **1** est une vue de côté en coupe de la poubelle selon l'invention, le réceptacle à déchets se trouvant dans la cuve et la barrière étant en position rétractée ;
- la figure **2** est une vue en perspective de l'armature de la poubelle de la figure **1****,** la barrière étant en position rétractée ;
- la figure **3** est une vue de côté en coupe montrant le retrait du réceptacle attaché sous le dispositif de collecte, et le déploiement de la barrière ;
- la figure **4** représente l'armature et illustre le jeu existant entre la barrière et l'extrémité supérieure des montants ;
- la figure **5** est une vue de côté représentant le réceptacle en cours d'amenée au-dessus d'une benne, la barrière étant en position déployée ;
- la figure **6** est une vue de détail d'un mode de réalisation de la partie de fond du réceptacle à déchets en position ouverte ; et
- la figure **7** représente la partie de fond du réceptacle de la figure **6** en position fermée.

### Description détaillée de l'invention

Sur la figure **1** on a représenté une poubelle enterrée **10** conforme à l'invention qui est installée dans le sol **S** en zone urbaine, par exemple en centre-ville. Bien évidemment, la poubelle **10** pourrait être installée dans d'autres lieux, et ce sans sortir du cadre de la présente invention.

Préalablement à l'installation de la poubelle **10,** on réalise une cavité cylindrique **12** dans le sol **S,** puis l'on introduit une cuve **14** dans la cavité. Dans cet exemple, la cuve **14** est réalisée en béton, et présente une forme cylindrique. L'épaisseur de la cuve est de préférence comprise entre 5 et 15 cm, de préférence environ 10 cm. La hauteur **H** de la cuve **14** est comprise de préférence entre 150 cm et 300 cm et présente un diamètre **D** compris de préférence entre 100 cm et 250 cm. Ces dimensions avantageuses permettent de faciliter le transport de la cuve lors de son amenée sur site. La cuve et la cavité s'étendent, dans cet exemple, selon la même direction longitudinale **A.**

Dans l'exemple de la figure **1****,** la section transversale de la cuve **14** est circulaire, mais pourrait présenter une autre forme, par exemple elliptique, carrée ou rectangulaire.

Comme on le constate sur la figure **1****,** la poubelle **10** comporte en outre une armature cylindrique **16** qui est entièrement logée dans la cuve. La hauteur et le diamètre de l'armature correspondent sensiblement à la hauteur et au diamètre de la cuve **14.** En d'autres termes, l'armature présente des dimensions légèrement inférieures à celles de la cuve de façon à pouvoir y être entièrement logée.

Cette armature **16** sera décrite plus en détail ci-après.

La poubelle **10** comporte en outre un dispositif de collecte **18** qui comprend un organe de collecte **20** de forme tubulaire muni d'une trappe d'accès **22** par laquelle les détritus et déchets sont introduits dans la poubelle, ainsi qu'une plaque horizontale **24** au-dessus de laquelle s'étend l'organe de collecte **20.** L'organe de collecte est également muni d'un moyen de préhension **26** qui permet de soulever le dispositif de collecte **18.** Dans cet exemple, le moyen de préhension **26** est un orifice ménagé dans une partie supérieure **20a** de l'organe de collecte **20,** configuré pour être saisi par le crochet d'une grue.

Comme on le constate sur la figure **1****,** les dimensions transversales de la plaque **24** sont strictement supérieures au diamètre **D** de la cuve **14** de manière à recouvrir l'ouverture supérieure **14a** de la cuve.

En d'autres termes, la plaque **24** est destinée à recouvrir la cuve **14** et l'armature **16.**

Dans cet exemple, la plaque **24** et le dispositif de collecte **18** sont réalisés dans une tôle métallique.

A l'aide de la figure **2****,** on va maintenant décrire plus en détail l'armature **16** qui est destinée à être logée dans la cuve **14.**

Cette armature **16** présente une forme cylindrique et est constituée d'anneaux cylindriques **30,30',30",30"'** disposés les uns au-dessus des autres selon la hauteur de l'armature **16.** Ces anneaux **30,30',30",30"'** sont reliés à des barres verticales **32,32',32",32"'** qui sont réparties autour de la circonférence desdits anneaux. L'armature **16** s'étend également selon l'axe longitudinal **A** précité.

Dans cet exemple, les anneaux et les barres verticales sont fixées par soudage.

On constate sur la figure **2** que, à l'intérieur de l'armature **16,** est disposée une barrière **36** qui présente une forme cylindrique dont le diamètre est légèrement inférieur au diamètre de l'armature **16.** La barrière est constituée de portions annulaires **38,38',38"** disposées les unes au-dessus des autres de manière à délimiter un volume cylindrique, ces portions annulaires étant reliées entre elles par le biais de portions verticales **40,40',40"** qui sont disposées, là-encore, autour de la circonférence des portions annulaires.

La barrière **36** est mobile par rapport à l'armature, selon sa direction longitudinale. Plus précisément, la barrière est apte à être déplacée à l'intérieur de l'armature **16** selon la direction longitudinale **A** de la cuve.

La barrière **36** est montée coulissante par rapport à l'armature **16.** Pour ce faire, l'armature **16** comprend des glissières longitudinales **31,** verticales, qui sont montées sur les portions verticales de l'armature **32,32',32".**

Conformément à l'invention, la poubelle comporte des moyens de déplacement de la barrière **36,** qui comprennent des montants **42,42',42"** montés coulissants dans les glissières précitées.

Chacun des montants (on s'intéresse ici au montant **42)** présente une extrémité supérieure **42a** et une extrémité inférieure **42b.** Comme on le constate sur les figures **2** et plus particulièrement la figure **4****,** la portion annulaire inférieure **38** de la barrière **36** est fixée avec un jeu à l'extrémité supérieure **42a** des montants **42.** Pour ce faire, l'extrémité supérieure des montants **42a** présente une pièce en « U » **46** qui enserre la portion annulaire inférieure **38.** A cet effet, la hauteur **h** de la pièce en « U » **46** est sensiblement supérieure à l'épaisseur **e** de la portion annulaire inférieure **38,** et la largeur ℓ de la portion annulaire inférieure **38** est inférieure à la longueur **L** de la pièce en « U » **46.**

Il s'ensuit que la barrière **36** est libre de se déplacer légèrement par rapport aux montants **42.**

On comprend donc que la barrière **36** est maintenue par son extrémité inférieure **36a** aux extrémités supérieures **42a** des montants **42** avec un jeu.

Par ailleurs, et de manière préférentielle, cette pièce en « U » **46** constitue un organe de verrouillage démontable qui permet de démonter facilement la barrière **36** des montants **42.**

Conformément à l'invention, la poubelle **10** comporte en outre un contrepoids **50,** qui dans cet exemple présente une forme annulaire dont le diamètre est sensiblement égal au diamètre de la barrière. Dans cet exemple, il n'est prévu qu'un seul contrepoids **50.** Le contrepoids se déplace à l'intérieur de l'armature, grâce à quoi, il ne frotte pas contre les parois de la cavité et de la cuve.

Le contrepoids **50** est relié aux montants **42,42',42",** et plus précisément aux extrémités inférieures **42b,42'b,42"b** desdits montants par l'intermédiaire de cordelettes **52** qui, dans cet exemple, coopèrent avec des poulies **54** fixées à l'élément annulaire **30'** de l'armature **16** qui se situe sensiblement à mi-hauteur de l'armature **16.**

La masse du contrepoids **50** est strictement supérieure à la masse de la barrière **36.**

En l'absence de toute force exercée sur la barrière **36,** comme cela est représenté sur la figure **3****,** le contrepoids **50** tend à se déplacer verticalement vers le fond de la cuve **14,** ce qui provoque la montée de la barrière **36.**

La barrière **36** est donc mobile selon la direction longitudinale **A** de la cuve, de façon à présenter une position rétractée (visible sur la figure **2****)** dans laquelle la barrière est entièrement logée dans la cuve, et une position déployée, (visible sur les figures **3****,****4** et **5****)** dans laquelle la barrière **36** s'étend verticalement au-delà du bord supérieur **12a** de la cavité **12.**

Alternativement, on comprend que si une force verticale dirigée vers le bas est appliquée sur la barrière **36,** cette force étant supérieure au poids du contrepoids **50,** la barrière **36** rentre à l'intérieur de la cuve pendant que le contrepoids **50** remonte.

En se référant à la figure **3****,** on comprend que si la barrière **36** subit un choc, elle aura tendance à s'incliner ou à se déplacer par rapport à l'axe longitudinal **A,** si bien que la portion annulaire inférieure **38** pourra pivoter ou se déplacer à l'intérieur des pièces en « U » **46,** grâce à quoi, le choc ne sera pas transmis à l'armature **16.**

Selon l'invention, la poubelle enterrée **10** comporte en outre un réceptacle à déchets **60** qui, dans cet exemple, est constitué d'un sac souple. Le sac est par exemple réalisé en polypropylène.

Le sac **60** est fixé en dessous du dispositif de collecte **18** et plus précisément en dessous de la plaque **24.** Le réceptacle à déchets **60** est destiné à être logé et configuré pour venir se loger dans la cuve **14** et plus précisément à l'intérieur de l'armature **16.** Le sac **60** présente une forme cylindrique et est constitué d'une virole souple dont l'extrémité inférieure **62** comporte des moyens de fermeture **64** permettant de fermer la partie de fond **66** du réceptacle **60.**

Les moyens de fermeture seront décrits plus en détail ci-après.

Le réceptacle à déchets **60** ou sac souple, présente en outre une extrémité supérieure **68** qui est fixée en dessous de la plaque **24** par le biais d'éléments d'accroche **70** qui coopèrent avec des anneaux **72** fixés sous la plaque **24.** Ces éléments d'accroche **70** peuvent être aisément retirés des crochets **72** de manière à pouvoir démonter le sac **60** du dispositif de collecte **18.**

Comme on le constate sur la figure **4****,** le diamètre du sac **60** est légèrement inférieur au diamètre de la barrière **36** de sorte que le réceptacle peut être introduit dans l'armature **16** en traversant verticalement la barrière **36.** Dans cet exemple, le poids de l'ensemble constitué du réceptacle à déchets et du dispositif de collecte **18** présente une masse supérieure à celle du contrepoids **50** de sorte que lorsque le réceptacle de collecte est introduit à l'intérieur de la barrière, la plaque **24** venant se positionner au-dessus du bord supérieur de la barrière, le poids de l'ensemble précité est suffisant pour déplacer verticalement vers le bas la barrière afin de la faire rentrer dans l'armature **16.** Dans ce mouvement, la barrière **36** passe de sa position déployée à sa position rétractée. Dans le même temps, le contrepoids **50** s'élève tout en entourant le sac **60.** En d'autres termes, à l'aide de la figure **1****,** on comprend que lors de son soulèvement, l'unique contrepoids **50** coulisse verticalement autour du sac **60.** Le mouvement de descente de la barrière **36** et le mouvement de montée du contrepoids **50** se déroule jusqu'à ce que la plaque **24** vienne au contact de la surface du sol **S.** Dans cette position, représentée sur la figure **1****,** la plaque **24** couvre l'armature **16** et maintient la barrière à l'intérieur de l'armature. On comprend donc que le contrepoids **50** entoure le sac **60** lorsque ce dernier est disposé dans la cuve et donc dans la cavité. Cette configuration permet de réaliser une poubelle enterrée qui est très compacte.

En outre, dans la mesure où l'unique contrepoids **50** entoure le sac **60,** on comprend que ledit réceptacle joue en partie le rôle de guide pour le déplacement du contrepoids **50,** ce qui permet de guider le déplacement du contrepoids **50.**

Sur la figure **5****,** on a représenté la poubelle **10** selon l'invention lorsque le dispositif de collecte **18** et le sac plein **60** est retiré de la cuve à l'aide d'une grue **G.** Dans cette configuration, la barrière **36** est en position déployée afin d'empêcher qu'une personne ne chute à l'intérieur de la cavité. Dans cet exemple, la grue **G** est reliée à un camion **100** comportant une benne **102** destinée à collecter les déchets contenus dans le réceptacle **60.** Pour ce faire, le sac **60** est amené au-dessus de la benne **102,** puis la partie de fond du sac **60** est ouverte, ce qui provoque le déversement des déchets dans la benne **102.** Après l'opération de vidange du sac **60,** ce dernier est fermé puis replacé dans la cuve **14,** ce qui provoque le passage de la barrière en position rétractée. A l'aide des figures **6** et **7****,** on va maintenant décrire plus en détail les moyens de fermeture de la partie de fond du réceptacle **60.** Le bord inférieur **60a** de la virole constituant le réceptacle à déchets **60** est pourvu d'une pluralité d'anneaux **70** qui sont fixés au réceptacle **60** par le biais d'attache de bandelette **72.**

Les moyens de fermeture comportent en outre une corde **74** présentant une première extrémité **74a** fixée à l'un des anneaux **70** et une extrémité opposée **74b** qui est libre et destinée à être actionnée par un opérateur.

Dans cet exemple, la corde **74** s'étend à travers plusieurs des anneaux **70,** tout en étant fixée à l'un d'entre eux, de telle sorte que la partie du fond du sac peut être fermée par étranglement en exerçant une traction sur la corde **74.**

Selon un aspect avantageux de l'invention, les moyens de fermeture comportent en outre un mécanisme de verrouillage **80** qui permet de verrouiller la corde, ce mécanisme de verrouillage **80** étant fixé à la partie de fond du réceptacle.

Comme on le constate à l'aide des figures **6** et **7** le mécanisme de verrouillage **80** comporte au moins un taquet coinceur rotatif **82** qui permet de bloquer la corde **74** afin de maintenir fermée la partie de fond du sac. Il est également prévu un autre dispositif coinceur constitué par un rail de verrouillage **84** comprenant une gorge à stries. Le rail **84** est disposé entre le taquet coinceur rotatif **82** et les anneaux **70** de manière à participer au blocage de la corde **74.** Le taquet coinceur rotatif **82** et le rail de verrouillage **84** sont montés sur une plaquette **86** qui est fixée à la partie de fond du sac. Il est aussi prévu un tube **88** dans lequel s'engage une portion de la corde **74,** ce tube **88** étant disposé entre le mécanisme de verrouillage **80** et l'un des anneaux **70.** L'intérêt du tube **88** est d'empêcher que les anneaux ne viennent se plaquer contre le mécanisme de verrouillage **80** lorsqu'on exerce une traction sur la corde **74.** Au contraire, grâce au tube, les anneaux restent sensiblement au niveau de l'axe longitudinal **A** ou au niveau de l'axe longitudinal **A** du sac **60.**

La poubelle **10** selon l'invention comporte en outre une poche **90** qui est fixée à la partie de fond du sac et qui est destinée à recevoir l'extrémité **74b** de la corde **74** lorsque la partie de fond du sac est fermée. Comme on le voit sur la figure **7****,** l'extrémité **74b** de la corde et plus précisément la portion de la corde **74** située après le taquet coinceur rotatif **82,** et opposés au tube **88,** est logée à l'intérieur de la poche **90** qui forme un manchon. De préférence, la poche **90** est située entièrement sous le sac lorsque la partie de fond du sac est fermée. Il en est de même des moyens de fermeture **64.** En d'autres termes, lorsque la portion de fond du réceptacle est fermée, les anneaux **70,** le tube **88** ainsi que le mécanisme de verrouillage **80** sont situés sous le réceptacle de manière à ne pas s'accrocher dans l'armature lorsqu'on extrait le réceptacle à déchets de la cuve.

Pour ouvrir le fond du sac **60,** il suffit d'exercer un effort sur la corde **74a** dirigée sensiblement perpendiculairement par rapport à la plaque **86** de manière à libérer la corde **74** du taquet bloqueur rotatif **82** et du rail **84,** grâce à quoi on libère la tension exercée sur les anneaux qui s'ouvrent, ce qui entraine l'ouverture du fond du sac, étant souligné que cette ouverture est facilitée par le poids exercé par les déchets sur le fond du sac.

Ainsi, l'invention permet-elle à l'opérateur d'ouvrir et de fermer facilement et de manière sécurisée le sac **60** de la poubelle enterrée **10.**

## Revendications

1. Poubelle (10) destinée à être enterrée au moins partiellement dans une cavité (12) cylindrique ménagée dans un sol (S), la cavité s'étendant selon une direction longitudinale (A), la poubelle comportant :
• un dispositif de collecte (18) ;
• un réceptacle à déchets (60) fixé en dessous du dispositif de collecte et destiné à être logé dans la cavité, l'ensemble formé du réceptacle à déchets et du dispositif de collecte étant muni d'un moyen de préhension (20) afin de pouvoir extraire de la cavité le réceptacle avec le dispositif de collecte;
• une barrière (36) mobile selon la direction longitudinale de la cavité, présentant une position rétractée dans laquelle la barrière est logée dans la cavité lorsque le réceptacle à déchets se trouve dans la cavité, et une position déployée dans laquelle la barrière s'étend au-delà du bord supérieur de la cavité lorsque le réceptacle à déchets est extrait de la cavité;
• des moyens de déplacement de la barrière mobile comportant au moins un contrepoids (50) coopérant avec la barrière (36) ;
**caractérisée en ce que** le contrepoids (50) présente une forme annulaire et entoure le réceptacle à déchets (60) lorsque le réceptacle à déchets est disposé dans la cavité (12).

2. Poubelle selon la revendication 1, **caractérisée en ce que** les moyens de déplacement comportent un unique contrepoids (50) entourant le réceptacle à déchets lorsque ce dernier est disposé dans la cavité.

3. Poubelle selon la revendication 1 ou 2, **caractérisée en ce que** le contrepoids (50) présente une section de forme similaire à celle de la section transversale de la cavité.

4. Poubelle selon l'une quelconque des revendications 1 à 3, **caractérisée en ce qu'**elle comporte en outre une armature (16) agencée pour être logée dans la cavité et s'étendant selon la direction longitudinale (A) de la cavité (12), **en ce que** le réceptacle à déchets (60) est disposé à l'intérieur de l'armature lorsque ledit réceptacle est disposé dans la cavité, et **en ce que** la barrière est montée coulissante par rapport à l'armature.

5. Poubelle selon la revendication 4, **caractérisée en ce que** le contrepoids (50) est configuré pour se déplacer à l'intérieur de l'armature (16).

6. Poubelle selon la revendication 4 ou 5, **caractérisée en ce que** l'armature (16) est de forme cylindrique.

7. Poubelle selon l'une quelconque des revendications 4 à 6, **caractérisée en ce que** l'armature comprend des glissières longitudinales, **en ce que** les moyens de déplacement comprennent des montants (42) montés coulissants dans les glissières, et **en ce que** le contrepoids est relié aux montants.

8. Poubelle selon la revendication 7, **caractérisée en ce que** la barrière est fixée avec un jeu à l'extrémité supérieure (42a) des montants (42), tandis que le contrepoids est relié aux extrémités inférieures (42b) des montants.

9. Poubelle selon l'une quelconque des revendications 7 et 8, **caractérisée en ce que** la barrière (36) est fixée aux montants par le biais d'organes de verrouillage démontables (46), permettant de faciliter le démontage de la barrière par rapport à l'armature.

10. Poubelle selon l'une quelconque des revendications 4 à 9, **caractérisé en ce que** l'armature (16) présente une hauteur sensiblement égale ou légèrement inférieure à la hauteur de la cavité.

11. Poubelle selon l'une quelconque des revendications 1 à 10, **caractérisée en ce que** le réceptacle à déchets (60) est un sac souple.

12. Poubelle selon la revendication 11, **caractérisée en ce que** le sac souple est constitué d'une virole souple dont l'extrémité inférieure (62) comporte des moyens de fermeture (64) permettant de fermer la partie de fond du sac (66).

13. Poubelle selon la revendication 12, **caractérisée en ce que** les moyens de fermeture comportent une corde (74) coopérant avec des anneaux (70) disposés le long du bord inférieur (60a) de la virole de sorte que la partie de fond du sac peut être fermée en exerçant une traction sur la corde.

14. Poubelle selon la revendication 13, **caractérisée en ce que** les moyens de fermeture comportent en outre un mécanisme de verrouillage (80) de la corde fixé à la partie de fond du sac.

15. Poubelle selon la revendication 14, **caractérisée en ce que** le mécanisme de verrouillage (80) comporte un ou plusieurs taquets coinceurs destinés à bloquer la corde (74) afin de maintenir fermée la partie de fond du sac.

16. Poubelle selon l'une quelconque des revendications 13 à 15, **caractérisée en ce qu'**elle comporte en outre une poche fixée à la partie de fond du sac et destinée à recevoir l'extrémité de la corde lorsque la partie de fond du sac est fermée.

17. Poubelle selon l'une quelconque des revendications 12 à 16, **caractérisée en ce que** les moyens de fermeture sont entièrement situés sous le sac lorsque la partie de fond du sac est fermée.

18. Poubelle selon l'une quelconque des revendications 1 à 17, **caractérisée en ce que** le dispositif de collecte comprend un organe de collecte fixé sur une plaque (24) s'étend au-dessus d'une plaque destinée à recouvrir la cavité en exerçant une pression sur la barrière (36) afin de l'amener en position rétractée.

19. Poubelle selon l'une quelconque des revendications 1 à 18, **caractérisée en ce qu'**elle comporte en outre une cuve (14) destinée à être logée dans la cavité (12) afin de recevoir le réceptacle à déchets (60).
